# EUROPÄISCHE PATENTSCHRIFT

(11) **EP 0 786 714 B1**
(45) Veröffentlichungstag und Bekanntmachung des Hinweises auf die Patenterteilung: **20.11.2002**
(21) Anmeldenummer: 96112912.9
(22) Anmeldetag: 10.08.1996
(51) Int. Cl.: G05F 1/565, H05B 39/04, H05B 33/08

(54) **Verfahren und Anordnung zur Einstellung der Helligkeit eines strom- oder spannungsgesteuerten Leuchtmittels zur Hinterleuchtung einer Anzeige, insbesondere für Kraftfahrzeuge**
Method and apparatus for adjusting the intensity of a current or voltage controlled lighting means for rear lighting of a display device especially for motor vehicles
Procédé et dispositif de réglage d'intensité d'un moyen d'éclairage commandé en courant ou tension pour éclairage arrière d'un moyen d'affichage spécialement pour véhicules automobiles

(30) Priorität: 27.01.1996 DE 19602891
(43) Veröffentlichungstag der Anmeldung: 30.07.1997
(73) Patentinhaber: Siemens Aktiengesellschaft, 80333 München (DE)
(72) Erfinder: Strobel, Henry, 65843 Sulzbach (DE); Jung, Jörg, 35415 Pohlheim (DE)

(56) Entgegenhaltungen:
- EP-A- 0 572 207
- US-A- 5 416 385

## Beschreibung

Die Erfindung betrifft ein Verfahren zur Einstellung der Helligkeit eines stromoder spannungsgesteuerten Leuchtmittels zur Hinterleuchtung einer Anzeige, bei dem die Steuerspannung oder der Steuerstrom des Leuchtmittels eingestellt wird, sowie ein Anzeigegerät eines Kraftfahrzeugs, das eine Hintergrundbeleuchtung mit einem strom- oder spannungsgesteuerten Leuchtmittel aufweist, dessen Helligkeit einstellbar ist.

In modernen Bediengeräten werden zur Anzeige von Funktionszuständen, Sollund Istwerten sehr häufig LCD's eingesetzt. Alle LCD's haben eine Hinterleuchtung, um die Ablesbarkeit bei allen äußeren Lichtverhältnissen sicherzustellen. Diese Hinterleuchtung wird durch Lampen oder LED's realisiert.

Auch ist es üblich, LED's zur Hinterleuchtung einzelner Bedientasten zu nutzen. Dies dient entweder der Funktionsanzeige der Taste oder aber dazu, den Nutzer bei der Suche nach der richtigen Taste zu unterstützen.

Es besteht daher das Bestreben, ein harmonisches, gleichmäßiges Ausleuchtungserscheinungsbild der Anzeige zu erreichen. Insbesondere in Kraftfahrzeugen sind zu diesem Zwecke für die verschiedenen Anzeigen wie Radio, Klimaanlage, Bordcomputer oder Tachometer Helligkeitswerte in sehr engen Toleranzen vorgeschrieben.

LED's oder Lampen hingegen weisen in ihrer Helligkeit sehr große Streubreiten auf, so daß die bei der Kraftfahrzeugherstellung geforderte Anzeigehelligkeit of nicht erreichbar ist.

Um die gewünschte Anzeigehelligkeit zu erreichen, ist es bisher üblich, die Leuchtmittel auszumessen und entsprechend ihrer Leuchtstärke in verschiedene Klassen zu selektieren.

Bei der Herstellung der Elektronik werden die Leuchtmittel dann mit unterschiedlichen Vorwiderständen versehen, um eine gleichmäßige Anzeigehelligkeit zu erzielen.

Nachteilig dabei ist, daß zu Beginn der Anzeigenherstellung Leuchtmittel und Vorwiderstände festgelegt sind. Dies ist mit einem sehr hohen logistischen Aufwand verbunden. Auftretende Fehler, z. B. durch den Einbau eines anderen Leuchtmittels oder eines falschen Widerstands können aber nicht ausgeschlossen werden.

Aus der EP 0 572 207 A2 ist ein Anzeigesystem mit einem LCD bekannt, das von einer Lichtquelle hinterleuchtet wird. Die Helligkeit der Lichtquelle wird durch einen internen Photodetektor bestimmt und der Meßwert zur Helligkeitsregelung herangezogen. Aus der US 5,416,385 ist ebenfalls ein Gerät und ein Verfahren bekannt, mit dem die Lichtintensität einer Lichtquelle beeinflußt werden kann.

Der Erfindung liegt somit die Aufgabe zugrunde, ein Verfahren bzw. ein Anzeigegerät anzugeben, bei welchem ohne hohen logistischen Aufwand die Hintergrundbeleuchtung für Anzeigen mit einer eng tolerierten Helligkeit einstellbar ist.

Erfindungsgemäß wird die Aufgabe durch ein Verfahren nach Anspruch 1 bzw. ein Anzeigegerät nach Anspruch 6 gelöst.

Der Vorteil der Erfindung besteht darin, daß erst am Bandende die Helligkeit des Leuchtmittels an die entsprechenden Toleranzen bei sonst gleicher Hardware angepaßt wird. Fehlermöglichkeiten beim Zusammenbau werden unterbunden und der Logistikaufwand auf ein Minimum reduziert

Vorteilhafterweise wird die Steuerspannung oder der Steuerstrom des Leuchtmittels mit Hilfe eines elektronischen Rechners bestimmt, der den Korrekturfaktor einem Datenspeicher entnimmt, in welchem eine Zuordnung der Helligkeit des Leuchtmittels zum entsprechenden Korrekturfaktor abgelegt ist. Die tatsächliche Helligkeit des Leuchtmittels wird dabei gemessen und der entsprechende Meßwert dem elektronischen Rechner zugeführt. Alternativ kann dem elektronischen Rechner auch ein der mittleren zu erwartenden Helligkeit des Leuchtmittels entsprechender Wert zugeführt werden.

Mit Hilfe der Rechnersteuerung wird die Helligkeit des Leuchtmittels immer in die Mitte des Toleranzfeldes eingestellt. Alle weiteren die Helligkeit beeinflussenden Größen werden eliminiert.

In einer Weiterbildung ist das vom elektronischen Rechner abgegebene Steuersignal ein Impulssignal, dessen Impulsbreite in Abhängigkeit der Helligkeit des Leuchtmittels eingestellt wird.

Eine vorteilhafte Ausführungsform der Erfindung besteht darin, daß eine Reihenschaltung der Leuchtmittel einerseits an eine Festspannung führt und andererseits mit einem Vorwiderstand verbunden ist. Der Vorwiderstand ist über einen Transistor mit einem Ausgang eines ersten Mikrocomputers verbunden, welcher einen programmierbaren Speicher aufweist, wobei an einem Eingang des Mikrocomputers das Helligkeitssignal anliegt. Der programmierbare Speicher kann aber auch außerhalb des Mikrocomputers angeordnet sein.

Dabei ist der erste Mikrocomputer im Anzeigensteuergerät angeordnet.

Der erste Mikrocomputer weist vorteilhafterweise eine Diagnoseschnittstelle auf, mittels welchem der erste Mikrocomputer mit einem zweiten Mikrocomputer verbindbar ist, der die Helligkeitsmessung steuert.

Der zweite Mikrocomputer ist vorteilhafterweise ein Prüfrechner.

Die Nutzung von an sich vorhandenen Mikrorechnern vereinfacht die Realisierung der Erfindung deutlich.

Die Erfindung läßt zahlreiche Ausführungsbeispiele zu. Eines davon soll anhand der in der Zeichnung dargestellten Figuren näher erläutert werden.

Es zeigt
- Fig. 1:: Helligkeitseinstellung nach dem Stand der Technik
- Fig. 2:: Anordnung zur Einstellung einer LCD-Hinterleuchtung
- Fig. 3:: Anordnung zur Einstellung einer Tastenhinterleuchtung als Suchbeleuchtung

Gleiche Merkmale sind in allen Figuren mit den gleichen Bezugszeichen versehen.

Die Erfindung soll nun am Beispiel von Anzeigen in Kraftfahrzeugen näher erläutert werden.

In Figur 1 ist die bisher übliche Einstellung der Helligkeit einer Hinterleuchtung von Tasten dargestellt. Drei LED's 1, 2, 3 sind mit einem Vorwiderstand 4 zwischen Klemme 58g des Kraftfahrzeuges und Masse geschaltet. Durch die Montage von LED's und Vorwiderstand wird die Helligkeit der Hintergrundbeleuchtung einmalig festgelegt und kann nicht mehr korrigiert werden.

Gemäß Figur 2 ist nun zwischen den Vorwiderstand 4 und Masse ein Transistor 5 geschaltet, dessen Basis mit dem Eingang 14 eines Mikrocomputers 7 verbunden ist. Der Mikrocomputer 7 ist über Busleitungen sowohl mit einem nichtflüchtigen Speicher 8 (EEPROM) als auch mit einer Diagnoseschnittstelle 9 verbunden. Der Mikrocomputer 7, Speicher 8 und Schnittstelle 9 sind dabei in einem Steuergerät 6 angeordnet, welches wiederum in einem Anzeigegerät 10 zur Steuerung einer LCD-Anzeige 11 enthalten ist.

In Figur 2 sind dabei nur die zur Erläuterung der Erfindung notwendigen Merkmale dargestellt.

Die Leuchtdioden 1, 2 und 3 sind dabei hinter der LCD-Anzeige 11 plaziert.

Bei der Herstellung des Anzeigegerätes 10 können nun beliebige LCD's 1, 2 und 3 verbaut werden. Nach Fertigstellung des Anzeigegerätes 10 kann die Leuchtstärke der LED's 1, 2 und 3 in einer Bandendeprüfung mit Hilfe eines Prüfrechners 12, vorzugsweise eines an sich vorhandenen Fertigungsrechners, eingestellt werden.

Dazu wird die von den LED's ausgesandte Helligkeit von einem Lichtmeßgerät 13 gemessen und der Meßwert über einen A/D-Wandler an den Prüfrechner 12 gegeben. Dieser Prüfrechner 12 ist weiterhin mit der Diagnoseschnittstelle 9 des Steuergerätes 6 verbunden, was einfacherweise durch einen Diagnosestecker realisiert werden kann. Der digitalisierte Helligkeitsmeßwert wird so an den Mikrorechner 7 des Steuergerätes 6 gegeben.

Dieser vergleicht den Helligkeitswert mit einer im EEPROM 8 abgelegten Tabelle, wo jedem möglichen Helligkeitswert eine definierte Pulsweite für ein Ansteuersignal des Transistors 5 zugeordnet ist.

Mit Hilfe dieses am Ausgang 14 des Mikrorechners 7 anliegenden PWM-Signals wird der Transistor 5 getaktet angesteuert, was eine Spannungsänderung an den LED's 1 bis 3 und somit eine Helligkeitsänderung der Leuchtdioden zur Folge hat.

Das PWM-Signal ist somit fest eingestellt und bleibt für die Lebensdauer der LED's erhalten.

Bei einem notwendigen Austausch der Lampen ist es jederzeit möglich, mit Hilfe eines Diagnoserechners auf die beschriebene Art und Weise ein neues Taktverhältnis einzustellen.

Die im EEPROM 8 abgelegten Korrekturwerte können anhand von Tabellen ermittelt werden. Bei vorhandener hoher Speicherkapazität ist die Abhängigkeit des PWM-Signals von der Helligkeit auch in Form von Kennfeldern möglich, die eine höhere Genauigkeit der Anpassung an die punktuell ermittelte Leuchtcharakteristik der LED's ermöglichen.

Die bislang erläuterte gleitende Anpassung der Helligkeit der Hintergrundbeleuchtung für eine LCD-Anzeige ist auch für die Hinterleuchtung von einzelnen Tasten anwendbar.

Bei der sogenannten Suchbeleuchtung, die dazu dient dem Nutzer das Auffinden einer Taste zu erleichtern, bietet es sich an, daß die LED's oder Lampen entsprechend ihrer gemessenen Helligkeitsschwankungen vom Mikrocomputer 7 einer festen, im EEPROM 8 abgespeicherten Klasse zugeordnet werden. Fällt der Helligkeitswert in diese Klasse, wird der Transistor 5 angesteuert, ansonsten unterbleibt die Ansteuerung des Transistors 5.

Wie in Figur 3 dargestellt, ist für diese Helligkeitsanpassung eine Widerstandskombination, bestehend aus den Widerständen 4 und 15 notwendig. Der Widerstand 15 wird dabei bei anliegendem Signal über den Transistor 5 kurzgeschlossen.

Es sei noch darauf verwiesen, daß sich das erfindungsgemäße Prinzip auch bei der Funktionsbeleuchtung von Tasten anwenden läßt, die signalisiert, daß eine Taste eingeschaltet ist.

Dabei liegen die LED's mit sogenannten Low-Side-Schaltem an einer konstanten Spannungs- oder Stromquelle. Der vom Mikroprozessor 7 gesteuerte Transistor 5 wird dabei in an sich bekannter Art und Weise an die Stromquelle angeschlossen. Auch hier führt das Taktsignal zu einer Spannungsänderung, die eine Helligkeitsänderung der LED's nach sich zieht.

## Patentansprüche

1. Verfahren zur Einstellung der Helligkeit eines strom- oder spannungsgesteuerten Leuchtmittels zur Hinterleuchtung einer Anzeige, insbesondere für Kraftfahrzeuge, bei dem die Steuerspannung oder der Steuerstrom des Leuchtmittels eingestellt wird, **dadurch gekennzeichnet, daß** nach Herstellung der Anzeige in einem Prüfschritt in Abhängigkeit von der Helligkeit des Leuchtmittels ein Korrekturfaktor bestimmt wird, der mittels elektronischem Rechner einem Datenspeicher entnommen wird, in welchem eine Zuordnung der Helligkeit des Leuchtmittels zum entsprechenden Korrekturfaktor abgelegt ist, und mittels des Korrekturfaktors die Steuerspannung oder der Steuerstrom des Leuchtmittels fest eingestellt wird.

2. Verfahren nach Anspruch 1, **dadurch gekennzeichnet, daß** der Korrekturfaktor anhand einer abgespeicherten Tabelle oder anhand abgespeicherter Kennfelder bestimmt wird.

3. Verfahren nach Anspruch 1 und 2, **dadurch gekennzeichnet, daß** die tatsächliche Helligkeit des Leuchtmittels gemessen wird und der entsprechende Meßwert dem elektronischen Rechner zugeführt wird.

4. Verfahren nach Anspruch 1 und 2, **dadurch gekennzeichnet, daß** dem elektronischen Rechner ein der mittleren zu erwartenden Helligkeit des Leuchtmittels entsprechender Wert zugeführt wird.

5. Verfahren nach einem der vorhergehenden Ansprüche 2 bis 4, **dadurch gekennzeichnet, daß** das vom elektronischen Rechner abgegebene Steuersignal ein Impulssignal ist, dessen Impulsbreite in Abhängigkeit der Helligkeit des Leuchtmittels eingestellt wird.

6. Anzeigegerät eines Kraftfahrzeugs, das eine Hintergrundbeleuchtung mit einem strom- oder spannungsgesteuerten Leuchtmittel aufweist, dessen Helligkeit einstellbar ist, **dadurch gekennzeichnet, daß** das Anzeigegerät eine Reihenschaltung mehrerer Leuchtmittel (1-3) enthält, die einerseits an eine Festspannung führt und andererseits mit einem Vorwiderstand (4) verbunden ist, der über einen Transistor (5) mit einem Ausgang (14) eines ersten Mikrocomputers (7) verbunden ist, welcher einen programmierbaren Speicher (8) aufweist, in dem eine Tabelle oder Kennfelder mit einer Zuordnung von Helligkeitswerten zu Korrekturfaktoren abgelegt ist wobei ein korrekturfaktor nach Herstellung der Anzeige in einem Prüfschritt in Abhängigkeit von des Helligkeit des Leuchtmittels (1-3) bestimmt ist, und mittels eines der Korrekturfaktoren die Steuerspannung oder der Steuerstrom der Leuchtmittel (1-3) fest eingestellt ist.

7. Anzeigegerät nach Anspruch 6, **dadurch gekennzeichnet, daß** der erste Mikrocomputer (7) in einem Anzeigensteuergerät (6) angeordnet ist.

8. Anzeigegerät nach Anspruch 6 oder 7, **dadurch gekennzeichnet, daß** der erste Mikrocomputer (7) eine Diagnoseschnittstelle (9) aufweist, mittels welcher der erste Mikrocomputer (7) mit einem zweiten Mikrocomputer (12) verbunden wird welcher die Helligkeitsmessung steuert.

## Claims

1. Method for setting the brightness of a current- or voltage-controlled luminous means for the backlighting of a display, in particular for motor vehicles, in which the control voltage or the control current of the luminous means is set, **characterized in that**, after the production of the display, in a test step, depending on the brightness of the luminous means, a correction factor is determined, which is taken from a data memory by means of an electronic computer, an assignment of the brightness of the luminous means to the corresponding correction factor being stored in the said data memory, and the control voltage or the control current of the luminous means is fixedly set by means of the correction factor.

2. Method according to Claim 1, **characterized in that** the correction factor is determined using a stored table or using stored families of characteristic curves.

3. Method according to Claims 1 and 2, **characterized in that** the actual brightness of the luminous means is measured and the corresponding measured value is fed to the electronic computer.

4. Method according to Claims 1 and 2, **characterized in that** a value corresponding to the average expected brightness of the luminous means is fed to the electronic computer.

5. Method according to one of the preceding Claims 2 to 4, **characterized in that** the control signal output by the electronic computer is a pulse signal whose pulse width is set in a manner dependent on the brightness of the luminous means.

6. Display unit of a motor vehicle, which has background illumination with a current- or voltage-controlled luminous means whose brightness is adjustable, **characterized in that** the display unit contains a series circuit of a plurality of luminous means (1-3), which, on the one hand, leads to a fixed voltage and, on the other hand, is connected to a series resistor (4), which is connected via a transistor (5) to an output (14) of a first microcomputer (7), which has a programmable memory (8), in which a table or families of characteristic curves with an assignment of brightness values to correction factors is stored, a correction factor being determined after the production of the display in a test step depending on the brightness of the luminous means (1-3), and the control voltage or the control current of the luminous means (1-2) is fixedly set by means of one of the correction factors.

7. Display unit according to Claim 6, **characterized in that** the first microcomputer (7) is arranged in a display control unit (6).

8. Display unit according to Claim 6 or 7, **characterized in that** the first microcomputer (7) has a diagnostic interface (9), by means of which the first microcomputer (7) is connected to a second microcomputer (12), which controls the brightness measurement.

## Revendications

1. Procédé de réglage de la luminosité d'un moyen lumineux commandé en courant ou en tension pour l'éclairage par l'arrière d'un afficheur, en particulier pour véhicules à moteur, dans lequel la tension de commande ou le courant de commande du moyen lumineux sont réglés, **caractérisé en ce que**, après fabrication de l'afficheur, on détermine dans une étape de contrôle, en fonction de la luminosité du moyen lumineux, un facteur de correction qui est prélevé au moyen d'un calculateur électronique dans une mémoire de données dans laquelle est stockée une association de la luminosité du moyen lumineux avec le facteur de correction correspondant, et la tension de commande ou le courant de commande du moyen lumineux sont réglés de manière fixe au moyen du facteur de correction.

2. Procédé selon la revendication 1, **caractérisé en ce que** le facteur de correction est déterminé à partir d'une table mise en mémoire ou à partir de diagrammes caractéristiques mis en mémoire.

3. Procédé selon les revendications 1 et 2, **caractérisé en ce que** la luminosité réelle du moyen lumineux est mesurée et la valeur de mesure correspondante est appliquée au calculateur électronique.

4. Procédé selon les revendications 1 et 2, **caractérisé en ce qu'**une valeur correspondant à la luminosité moyenne à attendre du moyen lumineux est appliquée au calculateur électronique.

5. Procédé selon l'une des revendications précédentes 2 à 4, **caractérisé en ce que** le signal de commande délivré par le calculateur électronique est un signal impulsionnel dont la largeur d'impulsion est réglée en fonction de la luminosité du moyen lumineux.

6. Appareil d'affichage d'un véhicule à moteur, qui comporte un éclairage par l'arrière par un moyen lumineux commandé en courant ou en tension, dont la luminosité est réglable, **caractérisé en ce qu'**il comprend un montage série de plusieurs moyens lumineux (1-3), qui, d'une part, est connecté à une tension fixe et, d'autre part, est connecté à une résistance série (4) qui est connectée par un transistor (5) à une sortie (14) d'un premier micro-ordinateur (7), qui comporte une mémoire programmable (8), dans laquelle est stockée une table ou des diagrammes caractéristiques contenant une association de valeurs de luminosité avec des facteurs de correction, un facteur de correction étant déterminé après fabrication de l'afficheur dans une étape de contrôle en fonction de la luminosité du moyen lumineux (1-3), et la tension de commande ou le courant de commande des moyens lumineux (1-3) sont réglés de manière fixe au moyen d'un des facteurs de correction.

7. Appareil d'affichage selon la revendication 6, **caractérisé en ce que** le premier micro-ordinateur (7) est placé dans un appareil de commande d'afficheur (6).

8. Appareil d'affichage selon la revendication 6 ou 7, **caractérisé en ce que** le premier micro-ordinateur (7) comporte une interface de diagnostic (9) au moyen de laquelle le premier micro-ordinateur (7) est relié à un deuxième micro-ordinateur (12) qui commande la mesure de luminosité.
